# EUROPÄISCHE PATENTSCHRIFT

(11) **EP 3 085 348 B1**
(45) Veröffentlichungstag und Bekanntmachung des Hinweises auf die Patenterteilung: **14.07.2021**
(21) Anmeldenummer: 16166125.1
(22) Anmeldetag: 20.04.2016
(51) Int. Cl.: A61G 7/053

(54) **AUFSTEHHILFE SOWIE DAMIT AUSGERÜSTETES BETT**
MEANS FOR AIDING STANDING UP AND BED INCORPORATING SAME
AIDE POUR SE LEVER ET LIT EN ETANT EQUIPE

(30) Priorität: 24.04.2015 DE 202015102058 U
(43) Veröffentlichungstag der Anmeldung: 26.10.2016
(73) Patentinhaber: rehastage GmbH, 49610 Quakenbrück (DE)
(72) Erfinder: Heidingsfelder-Bongard, Brigitta, 59872 Meschede (DE)
(74) Vertreter: Haverkamp, Jens

(56) Entgegenhaltungen:
- GB-A- 2 420 270
- US-A- 4 193 147
- US-A- 4 932 090
- US-A- 6 039 293
- US-A1- 2004 181 877
- US-A1- 2007 044 242

## Beschreibung

Die Erfindung betrifft eine Aufstehhilfe für eine in einem Bett befindliche Person mit den Merkmalen des Oberbegriffs des Anspruchs 1 sowie ein damit ausgerüstetes Bett.

Für Verletzte oder auch ältere Personen ist es mitunter nicht immer möglich, sich ohne Hilfsmittel aus der liegenden Position in einem Bett in eine sitzende Position aufzurichten und sich anschließend zum Verlassen des Bettes von diesem zu erheben. Um bezüglich des Aufrichtens einer solchen Person ein Hilfsmittel bereitzustellen, verfügen Pflegebetten oftmals über einen daran angebrachten Bettgalgen. Dieser erstreckt sich ausgehend von dem Kopfende des Bettes über die Liegefläche. Angehängt an diesem Bettgalgen ist ein etwa dreieckförmiger Handgriff. Dieser kann zum Unterstützen des Aufrichtvorganges von einer in dem Bett befindlichen liegenden Person ergriffen werden, um sich daran hoch zu ziehen. Eine Unterstützung zum Aufstehen, d. h. zum Unterstützen des Umsetz- und Aufstehprozesses, damit eine Person aus dem Bett aussteigen kann, ist mit einem solchen Hilfsmittel nicht zu erreichen.

Neben derartigen Bettgalgen sind auch Mobilitätshilfen bekannt geworden, die das Aufstehen von einem Bett erleichtern sollen. Eine derartige Aufstehhilfe ist beispielsweise aus DE 297 09 508 U1 bekannt. Diese vorbekannte Mobilitätshilfe umfasst einen teleskopierbaren Griff, der in der Nichtbenutzungsstellung unterhalb der Liegefläche des Bettes verstaut ist. In seiner Benutzungsstellung ist dieser von unterhalb der Liegefläche ausgezogen und befindet sich gegenüber der teleskopierbaren Richtung in die Vertikale abgewinkelt etwas oberhalb der Liegefläche. Der Griff ist bügelartig ausgeführt und kann um eine vertikale Schwenkachse verschwenkt werden. Der Griff ist durch eine Rastung in vorbestimmten Stellungen festgesetzt. Zum Lösen der Rastung ist es erforderlich, den Griff in vertikaler Richtung anzuheben, um die miteinander in Eingriff gestellten Rastmitteln voneinander zu lösen, bevor ein weiteres Verschwenken möglich ist. An einem solchen Griff kann sich eine auf dem Bettrand sitzende Person zum Zwecke des Aufstehens (sich Erhebens) abstützen. Um diese Mobilitätshilfe nutzen zu können, ist es jedoch erforderlich, dass die Person sich bereits in sitzender Stellung befindet und vorzugsweise auch bereits die Beine neben die Liegefläche gestellt hat.

Eine andere Mobilitätshilfe ist aus DE 203 07 477 U1 bekannt. Bei dieser Mobilitätshilfe befindet sich an einer Unterkonstruktion des Bettes ein auf einem beweglichen Schlitten angebrachter Haltegriff. Dieser dient ebenso wie die Mobilitätshilfe aus DE 297 09 508 U1 zum Aufstehen aus einem Bett, wobei diese in Längsrichtung des Bettes verschiebbar ist. Noch eine weitere Hilfseinrichtung, mit deren Hilfe eine Person aus einem Bett aufstehen kann, ist aus DE 197 16 249 A1 bekannt. Bei der aus diesem Dokument bekannten Hilfseinrichtung handelt es sich um eine höheneinstellbare Griffanordnung, die benachbart zu der Liegefläche an das Bettgestell angeschlossen ist. Diese weisen jedoch dieselben Nachteile auf, wie diese zu der Mobilitätshilfe gemäß DE 297 09 508 U1 bereits aufgezeigt sind.

Unerwünscht, jedoch nicht zu vermeiden ist, dass zum selbsttätigen Aufrichten und Aufstehen somit zwei unterschiedliche Mobilitätshilfen benötigt werden - zum Einen ein Bettgalgen für das Aufrichten und zum Anderen eine der vorbeschriebenen Mobilitätshilfen zum Aufstehen. Bettgalgen als Aufrichthilfen werden zwar vielfach eingesetzt, werden jedoch im höchsten Maße als unästhetisch empfunden.

Die GB 2,420,270 A offenbart eine Aufstehhilfe mit den Merkmalen des Oberbegriffs des Anspruches 1. Die schwenkbare Aufrichtestange ist gerade ausgeführt. Diese dient dazu, das Aufrichten einer liegenden Person in einem Bett zu unterstützen. Zu diesem Zweck ist die Aufrichtestange schwenkbar gegenüber einem zylindrischen Körper verschwenkbar, wobei der Verschwenkmechanismus ausgelegt ist, damit dieser in der einen Schwenkrichtung blockiert, hingegen in die entgegengesetzte Schwenkrichtung jedoch bewegbar ist.

US 2007/0044242 A1 offenbart eine Mobilitätsstütze, die beispielsweise seitlich an einem Bett angebracht werden kann. Eine Griffstange ist an einer Trägerstruktur derart befestigt, dass diese zwischen einer Benutzungsstellung und einer Nichtbenutzungsstellung gewechselt werden kann. Die Griffstange ist in einer vertikalen Ebene gewinkelt ausgeführt und umfasst einen vertikal verlaufenden Schenkel, mit dem diese in eine Hülse der Befestigungsstruktur eingreift und die daran angeformte Griffstange. Die Griffstange kann gegenüber der Hülse schwenkbar sein. Die gelenkige Verbindung ist jedoch nicht mit einem Sperrmechanismus ausgestattet.

US 2004/181877 A1 offenbart eine weitere Aufstehhilfe. Die Tragestruktur dieser Aufstehhilfe ist nicht mit Anschlussmitteln ausgerüstet, die das Anschließen derselben an ein Rahmenteil eines Bettes erlauben. Zur Befestigung dient eine unterhalb der Matratze eingelegte Platte. Die Aufstehhilfe weist einen gebogenen Griffabschnitt auf, der nicht verschwenkbar ist. Daher offenbart diese Aufstehhilfe weder einen schwenkbaren Sperrmechanismus noch ist die aufrechte Stange asymmetrisch gewinkelt.

Aus US 4,193,147 ist eine Hebe- und Transporteinrichtung bekannt. Diese Einrichtung verfügt über einen über Rollen abgestützten Sitz, dessen Rückenlehne und Unterbeinunterstützung zwischen einer Liegestellung und einer Sitzstellung und in Zwischenstellungen gewechselt werden kann. Diese Einrichtung kann über Armlehnen rechts und links der Sitzfläche verfügen. Zusätzlich verfügt die Einrichtung über einen in einer Standsäule drehbaren Ausleger, an den ein Hebegeschirr angeschlossen ist. Der Ausleger ist gegenüber dem Grundgestellt der Einrichtung anhebbar, um eine in dem Geschirr befindliche Person von der Sitzfläche anheben zu können. Dieses wird beispielsweise beim Toilettengang vorgenommen, wenn eine Bettpfanne oder ein ähnlicher Gegenstand benutzt werden soll. Dieser Ausleger ist keine Hilfe, wenn die auf der Einrichtung sitzende Person aufstehen möchte.

Ausgehend von diesem diskutierten Stand der Technik liegt der Erfindung daher die Aufgabe zugrunde, eine Aufstehhilfe vorzuschlagen, mit der nicht nur der Aufrichtprozess zum Aufrichten aus der liegenden Stellung in eine sitzende Stellung unterstützt werden kann, sondern die ebenfalls als Aufstehhilfe zum Unterstützen eines Aufstehvorganges genutzt werden kann.

Gelöst wird diese Aufgabe erfindungsgemäß durch eine Aufstehhilfe für eine in einem Bett befindliche Person mit den Merkmalen des Anspruchs 1.

Diese Aufstehhilfe ist an ein Rahmenteil des Bettes angeschlossen. Typischerweise wird es sich bei dem Bett, an das eine solche Aufstehhilfe anzuschließen ist, um ein Kranken- oder Pflegebett handeln. Derartige Betten verfügen über Rahmenteile sowie Querstreben aus Metallprofilen, mithin Rahmenteile, die besonders geeignet sind, um die auf eine solche Aufstehhilfe bei ihrer Benutzung einwirkenden Kräfte aufzunehmen. Die Aufstehhilfe selbst umfasst eine mit Anschlussmitteln an ein solches Rahmenteil ausgerüstete Säule, eine Aufrichtestange und ein Verbindungs- bzw. Gelenkglied zum gelenkigen Anschließen der Aufrichtestange an die Säule, über welches Verbindungsglied eine Verschwenkbarkeit der Aufrichtestange in horizontaler Richtung ermöglicht ist. Die Aufrichtestange selbst befindet sich in einer Ebene quer zur Längserstreckung der Säule und ist daher ausgelegt, über die Liegefläche greifen zu können. Die Aufrichtestange ist gegenüber der Säule verschwenkbar und kann somit aus einer Stellung, in der diese über die Liegefläche greift in eine Stellung gebracht werden, in der diese parallel zur Längsseite des Bettes ausgerichtet ist oder auch darüber hinaus weiter aufgeschwenkt werden kann. Die gelenkige Verbindung zwischen der Aufrichtestange und der Säule ist derart konzipiert, dass eine Schwenkbewegung der Aufrichtestange in die eine Richtung bei einer Benutzung der Aufstehhilfe zum Unterstützen des Aufricht- und/oder Aufstehvorganges möglich ist, während eine Schwenkbewegung in die entgegengesetzte Richtung gesperrt bzw. blockiert ist. Blockiert ist bei einer Benutzung der Aufstehhilfe die Schwenkrichtung der Aufrichtestange, die in Richtung zu der die Aufstehhilfe benutzenden Person gerichtet ist. Aus diesem Grunde kann sich eine die Aufstehhilfe benutzende Person an der Aufrichtestange hochziehen, mithin eine Zugbelastung ausüben. Die Verschwenkbarkeit der Aufrichtestange in die andere, nicht gesperrte Schwenkrichtung erlaubt es, dass die Aufrichtestange, nachdem sich die Person in eine sitzende Stellung gebracht hat, von der Person weggeschwenkt werden kann, um sodann wiederum als Hilfe genutzt werden zu können, damit die zunächst auf der Liegefläche befindliche Sitzposition in eine solche Sitzposition geändert werden kann, aus der sich die Person erheben, mithin aus dem Bett aufstehen kann. Befindet sich die Person in einer sitzenden Stellung, in der die Füße bodenseitig neben dem Bett aufgestellt sind, kann sich die Person an der Aufrichtestange abstützen, um sich in eine Stehposition zu bringen. Ohne Weiteres ist es möglich, dass die Aufrichtestange weiter ausgeschwenkt wird und sich die aufstehende Person auch insofern an dieser hochziehen kann, da eine Schwenkbewegung in die entgegensetzte Richtung blockiert ist. Steht die aufgestandene Person, kann sie sich an der Aufrichtstange stehend festhalten.

In vielen Fällen wird man für den umgekehrten Vorgang des sich Auf-das-Bett-Setzens und sich erneut in die Liegend-Position bringen die Aufstehhilfe nicht benötigen. Sollte dieses dennoch gewünscht sein, wird man eine solche Aufstehhilfe, wie dieses in einem bevorzugten Ausführungsbeispiel der Fall ist, mit einem lösbaren Sperrmechanismus ausstatten, was ohnehin bevorzugt ist. Auch bei diesen Vorgängen wird die Aufrichtestange in derselben Richtung belastet wie bei der Unterstützung des Aufrichtens und Aufsetzens. Insofern wird man bei einer Benutzung dieser Aufstehhilfe zum Hinsetzen und zum Liegen schrittweise den Sperrmechanismus lösen, damit in diese Richtung die Aufrichtestange nachgeführt werden kann, bevor man typischerweise sich vom Hinsetzen in die Liegen-Position begibt.

Vorzugsweise ist eine solche Aufrichthilfe mit einer Umschalteinrichtung zum Umschalten der Sperrrichtung ausgestattet. Dieses kann genutzt werden, um aufgrund einer unterschiedlich gewünschten Sperrrichtung in Abhängigkeit von einer Anbringung der Aufstehhilfe am Bett und derjenigen Richtung in der eine Person die Haltekraft der Aufstehhilfe in Anspruch nimmt, einzustellen.

Ein solcher Sperrmechanismus kann nach Art einer Sperrklinkenmechanik ausgeführt sein, wie diese bei Knarren als Werkzeuge zum Einsatz gelangen. Zur Realisierung des vorbeschriebenen Sperrmechanismus können auch andere Mechaniken als Sperrklinkemechaniken zum Einsatz kommen.

Die Säule der Aufstehhilfe ist zweckmäßigerweise zwei- oder auch mehrteilig ausgeführt. Das unterste Säulenteil ist an das Gestell des Bettes angeschlossen. Dieses Säulenteil kann als Hohlprofil ausgeführt sein, sodass ein zweites Säulenteil in dieses eintauchen kann und darin längsverschiebbar und gegenüber dem ersten Säulenteil arretierbar ist. In einem solchen Fall trägt das zweite Säulenteil, sollte die Säule aus zwei Säulenteil bestehen, die Aufrichtestange. Sollte die Säule aus mehr als zwei Teilen bestehen, wird die Aufrichtestange von dem obersten Säulenteil getragen.

Die Aufrichtestange ist gewinkelt ausgeführt, und zwar unsymmetrisch, sodass diese einen kürzeren und einen längeren Schenkel aufweist. Mit dem kürzeren Schenkel ist die Aufrichtestange an die Säule gelenkig in der vorbeschriebenen Art und Weise angeschlossen. Der längere Schenkel der Aufrichtestange bildet sodann den eigentlichen Griffabschnitt, den ein Benutzer für die Benutzung der Aufstehhilfe ergreift. Die abgewinkelte Ausführung der Aufrichtestange hat zum Vorteil, dass bei einer Anbringung der Säule unmittelbar am Rahmen des Bettes und somit unmittelbar benachbart zur Liegefläche sich der Griffabschnitt mit Abstand zum Rand der Liegefläche befindet, wenn eine die Aufrichthilfe benutzende Person sitzt und ihre Füße bodenseitig aufgestellt hat.

Die Aufrichtestange kann insgesamt oder auch nur in Bezug auf ihren Griffabschnitt auch als Bügel ausgeführt sein.

In einer Weiterbildung ist vorgesehen, dass die Aufrichtestange sich aus einer horizontalen oder wesentlich horizontalen Benutzungsstellung in eine vertikale oder vertikal ähnliche Nichtbenutzungsstellung aufschwenken lässt. In einem solchen Fall kann die Aufrichtestange auch für andere Zwecke genutzt werden, beispielsweise zum Anhängen eine Infusionsbeutels. Bei einer gewinkelt ausgeführten Aufrichtestange ist es zweckmäßig, diese Aufschwenkbewegung dadurch zu ermöglichen, dass der kürzere Schenkel der Aufrichtestange um seine Längsachse verschwenkt wird. Erreichen lässt sich dieses dadurch, dass das Verbindungsglied, über das die Aufrichtestange mit der Säule verbunden ist, einen Schwenkzapfen aufweist, auf dem der kürzere Schenkel der Aufrichtestange schwenkbar sitzt. Gehalten werden kann die Aufrichtestange an einem Schwenkzapfen durch einen in eine langlochartige Führungsnut des Schenkels eingreifenden und in dem Schwenkzapfen des Verbindungsgliedes festgesetzten Bolzen.

Nachfolgend ist die Erfindung anhand eines Ausführungsbeispiels unter Bezugnahme auf die beigefügten Figuren beschrieben. Es zeigen:
- **Fig. 1a, 1b:**: Eine perspektivische Ansicht einer Aufstehhilfe aus einer ersten Blickrichtung (Figur 1a) und aus einer zweiten Blickrichtung (Figur 1b),
- **Fig. 2a, 2b:**: eine Draufsicht auf die Aufstehhilfe der Figur 1, angeschlossen an den Rahmen eines Bettes (Figur 2a) sowie in einer perspektivischen Darstellung (Figur 2b), jeweils in einer ersten Stellung der Aufstehhilfe,
- **Fig. 3a, 3b:**: eine Draufsicht auf die Aufstehhilfe der Figur 1, angeschlossen an den Rahmen eines Bettes (Figur 3a) sowie in einer perspektivischen Darstellung (Figur 3b), jeweils in einer weiteren Stellung der Aufstehhilfe,
- **Fig. 4:**: eine Draufsicht auf die Aufstehhilfe der Figur 1, angeschlossen an den Rahmen eines Bettes in einer noch weiteren Stellung der Aufstehhilfe,
- **Fig. 5:**: eine perspektivische Darstellung der an das Bett angeschlossenen Aufstehhilfe in einer Nichtbenutzungsstellung,
- **Fig. 6:**: eine perspektivische Ansicht einer Aufstehhilfe, die prinzipiell aufgebaut ist wie diejenige der vorangegangenen Figuren, welche Aufstehhilfe unter Verwendung eines anderen Anschlussmittels an dem Rahmenteil eines Bettgestells angeschlossen ist,
- **Fig. 7:**: eine Stirnseitenansicht des Anschlussmittels der Figur 6 und
- **Fig. 8:**: eine Draufsicht auf noch ein weiteres Anschlussmittel zum Anschließen einer Aufstehhilfe an ein Bettgestell in einer Draufsicht.

Eine Aufstehhilfe 1 umfasst eine Säule 2 sowie eine schwenkbar an die Säule 2 angeschlossene Aufrichtestange 3. Die Aufrichtestange 3 ist unter Zwischenschaltung eines Gelenkgliedes 4 an die Säule 2 angeschlossen.

Die Säule 2 des dargestellten Ausführungsbeispiels ist einteilig ausgeführt. Die eine quadratische Querschnittsfläche mit gerundeten Ecken aufweisende Säule 2 ist in einem Führungsrohrabschnitt 5 geführt. Der Führungsrohrabschnitt 5 ist bei dem dargestellten Ausführungsbeispiel ein Rohrabschnitt mit derselben Geometrie wie die Querschnittsgeometrie der Säule 2, jedoch mit einem Innendurchmesser, sodass diese Säule 2 darin eintauchen kann und in Längsrichtung gegenüber dem Führungsrohrabschnitt 5 verschiebbar ist. In eine Wand des Führungsrohrabschnittes 5 ist eine Klemmschraube eingesetzt, mit der die Säule 2 innerhalb des Führungsrohrabschnittes 5 festgesetzt werden kann (nicht dargestellt). Auf diese Weise lässt sich die Höhe der Aufrichtestange 3 und damit ihre Schwenkebene einstellen. Der Führungsrohrabschnitt 5 ist an eine Platte 6 angeschlossen. Die Platte 6 ist Teil eines Anschlussmittels zum Anschließen der Aufstehhilfe 1 an das Gestell eines Bettes. Neben der Platte 6 umfassen diese Anschlussmittel eine U-förmig ausgeführte Manschette 7, die einen Träger, typischerweise den Längsträger bzw. Längsholm eines Bettes umgreift. Mit der Manschette 7 wirkt die Platte 6 zusammen, und zwar dergestalt, dass ein in die Holmaufnahme 8 eingesetztes Rahmenteil des Bettes darin verspannt werden kann, sodass die Säule 2 unverrückbar an das Rahmenteil angeschlossen ist.

Die Aufrichtestange 3 ist bei dem dargestellten Ausführungsbeispiel gewinkelt ausgeführt, und zwar unsymmetrisch, sodass sich ein kürzerer Schenkel und ein längerer Schenkel ergeben. Der längere Schenkel der Aufrichtestange 3 dient als Griffabschnitt 9, den eine Person ergreift, wenn sie sich unter Zuhilfenahme der Aufstehhilfe 1 in einem Bett, an das die Aufstehhilfe 1 angeschlossen ist, aufrichten und/oder aus diesem aufstehen möchte. Der kürzere Schenkel 10 ist an das Verbindungs- bzw. Gelenkglied 4 angeschlossen. Die Aufrichtestange 3 ist um die Längsachse L der Säule 2 schwenkbar, wie dieses in Figur 1 durch den Pfeil angedeutet ist.

Das Gelenkglied 4, mit dem die Aufrichtestange 3 in der vorbeschriebenen Art verschwenkbar an die Säule 2 angeschlossen ist, umfasst einen Sperrmechanismus. Bei diesem Sperrmechanismus handelt es sich um eine Klinkenmechanik, wie diese grundsätzlich bei der Verwendung von Werkzeugknarren zum Einsatz gelangt. Durch diesen Sperrmechanismus ist eine Schwenkbewegung der Aufrichtestange 3 in der in Figur 1 gezeigten Pfeilrichtung möglich, nicht jedoch in der entgegengesetzten Richtung. Das Gelenkglied 4 verfügt über eine Umschaltmechanik, die mittels eines Schalters 11 betätigt werden kann. Mit dieser Umschaltmechanik kann zum einen der Sperrmechanismus gelöst werden, sodass dann die Aufrichtestange 3 in beide Richtungen verschwenkbar ist. Ferner kann durch die Umschaltung der Sperrmechanismus in die entgegengesetzte Richtung wirkend eingestellt werden.

Neben der vorbeschriebenen Verschwenkbarkeit der Aufrichtestange 3 in einer horizontalen Ebene, welches die Benutzungsstellung der Aufrichtestange 3 darstellt, ist diese auch um die Längsachse ihres Schenkels 10 aufschwenkbar. In eine nach oben aufgeschwenkte Stellung wird man die Aufrichtestange 3 bringen, wenn diese nicht benötigt wird. Die aufgerichtete Stellung der Aufrichtestange 3 für die Zwecke eines Aufrichtens und/oder Aufstehens wird im Rahmen dieser Ausführung auch als Nichtbenutzungsstellung angesprochen. Dieses bedeutet nicht, dass in dieser Stellung die aufgerichtete Aufrichtestange nicht für andere Zwecke genutzt werden kann.

Verschwenkbar ist die Aufrichtestange 3 um die Längsachse ihres Schenkels 10, indem das Gelenkglied 4 einen in den Schenkel 10 teilweise eintauchenden Schwenkzapfen trägt und gegenüber dem die Aufrichtestange 3 schwenkbar ist. In den Schenkel 10 selbst ist eine langlochartige Führungsnut 12 eingebracht. In dieser ist ein Bolzen 13, der in dem Schwenkzapfen des Gelenkgliedes 4 sitzt, eingreifend gehalten. Dadurch ist der Verschwenkbetrag der Aufrichtestange 3 um die Längsachse seines Schenkels 10 begrenzbar. In der in Figur 1 gezeigten Stellung der Aufrichtestange 3 ist ein weiteres Absenken dadurch verhindert, da der Bolzen 13 an dem in Figur 1 erkennbaren Ende der Führungsnut 12 anliegt. In analoger Weise ist auch der Aufschwenkbetrag der Aufrichtestange 3 begrenzt.

Die Aufstehhilfe 1 kann mit ihrer Aufrichtestange auch an eine andere Bettseite angeschlossen werden. Je nach der Ausrichtung der Bettbenutzung ist dann die Aufrichtestange und/oder der Sperrmechanismus entsprechend anzupassen.

Die Aufstehhilfe 1 ist in den Figuren 2a, 2b an einen schematisiert dargestellten Rahmen 14 eines im Übrigen nicht näher dargestellten Bettes 15 angeschlossen. Angeschlossen ist die Aufstehhilfe 1 an einen Längsholm des Bettrahmens 14. Die Aufrichtestange 3 erstreckt sich mit ihrem Griffabschnitt 9 über die von dem Rahmen 14 eingefasste Liegefläche16. Diese in den Figuren 2a, 2b gezeigte Stellung der Aufrichtestange 3 ist diejenige Stellung, von der ausgehend eine die Aufstehhilfe 1 nutzende Person diese ergreift, um sich aus einer Liegend-Stellung in eine Sitzend-Stellung zu bringen. Aufgrund des vorbeschriebenen Sperrmechanismus, der zum Unterstützen des Aufrichtens einer Person in Richtung zum Kopfende 17 des Bettes 15 hin eine Schwenkbewegung der Aufrichtestange 3 sperrt, kann sich eine Person an dem Griffabschnitt 9 bequem aus der Liegend-Stellung in eine Sitzend-Stellung hochziehen.

Aus der perspektivischen Darstellung der Figur 2 ist ersichtlich, dass die Möglichkeit einer Höheneinrichtung der Aufrichtestange 3 in Abhängigkeit von der Höhe der auf dem Rahmen 14 bzw. Liegefläche 16 befindlichen Matratze sinnvoll ist.

Muss eine Person aus dem Bett 15 aufstehen, kann hierfür ebenfalls die Aufstehhilfe 1 unterstützend benutzt werden. Zu diesem Zweck rutscht die Person, die sich bereits unter Zuhilfenahme der Aufstehhilfe 1 aus der Liegend-Position in die Sitzendposition gebracht hat, in Richtung zu dem Bettrand hin, an den die Aufstehhilfe 1 angeschlossen ist. Dieses ist aufgrund der in dieser Richtung möglichen Verschwenkbarkeit der Aufrichtestange 3 ohne Weiteres möglich.

Figuren 3a, 3b zeigen eine Stellung der Aufrichtestange 3 der Aufstehhilfe 1, in der ein Benutzer auf dem Rand des Bettes sitzt und bereits seine Füße bodenseitig aufgestellt hat. In dieser Stellung macht sich, wie aus Figur 3 ersichtlich, die gewinkelte Ausbildung der Aufrichtestange 3 positiv bemerkbar, da diese Ausbildung einem Benutzter genügend Platz lässt zwischen dem Rand des Bettes 15 und der Erstreckung des Griffabschnittes 9. In dieser Stellung der Aufstehhilfe 1 kann sich eine Person ohne Weiteres auf den Griffabschnitt 9 stützen und sich an diesem aus seiner sitzenden Position in den Stand hochziehen bzw. hochdrücken.

Um ein Verlassen des Bettes 15 zu vereinfachen, ist bei dem dargestellten Ausführungsbeispiel vorgesehen, dass die Aufrichtestange 3 mit ihrem Griffabschnitt 9 noch weiter, als in den Figuren 3a, 3b gezeigt, ausgeschwenkt werden kann, damit genügend Raum zwischen dem Griffabschnitt 9 und dem Rand des Bettes 15 vorhanden ist, um bequem wegtreten zu können. Diese Stellung der Aufrichtestange 3 der Aufstehhilfe 1 ist in Figur 4 in einer Draufsicht gezeigt.

Während die Aufstehhilfe 1 in den Figuren 1 bis 4 mit ihrer Aufrichtestange 3 in ihrer Benutzungsstellung gezeigt ist, ist in Figur 5 noch eine weitere Stellung der Aufstehhilfe 1 gezeigt. In dieser ist die Aufrichtestange 3 vertikal aufgeschwenkt und befindet sich in ihrer Nichtbenutzungsstellung. In diese Stellung kann, falls erforderlich, die Aufrichtestange 3 genutzt werden, um daran bestimmte Gegenstände, beispielsweise Infusionsbeutel aufhängen zu können. Bei einer solchen Verwendung der Aufrichtestange 3 wird es als zweckmäßig angesehen, wenn diese in der in Figur 5 gezeigten aufgerichteten Nichtbenutzungsstellung fixiert ist.

Die Aufstehhilfe 1 kann, wenn sich die Aufrichtestange 3 in ihrer Benutzungsstellung befindet, beispielsweise in der Benutzungsstellung nach den Figuren 2a, 2b auch genutzt werden, um als Halter für beispielsweise ein Tablett, einen Aufstecktisch oder dergleichen genutzt zu werden.

Die in Figur 6 gezeigte Aufstehhilfe 1.1 entspricht hinsichtlich ihrer Ausgestaltung derjenigen der Aufstehhilfe 1 der vorangegangenen Figuren. Die Aufstehhilfe 1.1 unterscheidet sich hinsichtlich ihres Anschlussmittels zum Anschließen ihrer Säule 2.1 an den Holm 18 eines im Übrigen nicht näher dargestellten Bettrahmens bzw. Bettgestells. Während bei der Aufstehhilfe 1 der vorstehenden Figuren als Anschlussmittel eine Manschette zum Anschluss der Aufstehhilfe an ein Bettgestell diente, ist das Anschlussmittel der Aufstehhilfe 1.1 als Klemmeinfassung 19 ausgeführt. Die Klemmeinfassung 19 verfügt über eine U-förmige Holmaufnahme 20, deren beide Schenkel 21, 21.1 von der Säule 2.1 der Aufstehhilfe 1.1 weggerichtet sind. Somit ist die Holmauflage 20 nach unten hin geöffnet und wird von oben auf den Holm 18 aufgesetzt. Die Säule 2.1 der Aufstehhilfe 1.1 ist an dem Rücken der U-förmigen Holmaufnahme 20 angeordnet. Die Holmaufnahme 20 und die Säule 2.1 sind miteinander verschweißt. Zum Festsetzen der Klemmeinfassung 19 an den Holm 18 dient eine innerhalb der Holmaufnahme 20 angeordnete Klemmplatte 22 mit einer flächigen Erstreckung parallel zu den Schenkeln 21, 21.1. Zwei Spannschrauben 23, 23.1 durchgreifen den Schenkel 21 der Holmaufnahme 20, wobei dieser Durchgriff als Führung für die Spannschrauben 23, 23.1 dient. Auf den Spannschrauben 23, 23.1 sitzt, wie aus der Darstellung der Figur 7 erkennbar, eine Spannmutter 24, die zum Verspannen der Klemmplatte 22 an dem Holm 18 gegen die Innenseite des Schenkels 21 wirkt. Der Klemmschluss zwischen dem Holm 18 und dem Schenkel 21.1 der Holmaufnahme 20 und der Klemmplatte 22 wird durch Spannen der Spannmutter 24 bewirkt.

Die Holmaufnahme 20 eignet sich in besonderer Weise zum Anschließen an unterschiedlich ausgelegte Bettgestelle bzw. deren Längsholme, da die Aufstehhilfe 1.1 mit ihrer Holmaufnahme 20 als Anschlussmittel von oben auf einen Längsholm aufgesetzt wird. Ein Umfassen eines Längsholms, wie dieses beim Gegenstand der Aufstehhilfe 1 mit der einen Holm umfassenden Manschette vorgesehen ist, ist somit bei Verwendung einer Klemmeinfassung 19 nicht erforderlich. Vorteilhaft ist zudem, dass die Klemmeinfassung 19 eine gewisse Längserstreckung aufweisen kann, wodurch eine Krafteinleitung über eine größere Fläche in den darin aufgenommenen Holm eingeleitet wird. Dieses ist vorteilhaft, da über die mittels ihrer Säule 2.1 an die Holmaufnahme 20 der Klemmeinfassung 19 angebundene Aufstehhilfe 1.1 bei einer Benutzung derselben nicht unbeträchtliche Torsionskräfte wirken. Insofern kann die Klemmeinfassung 19 ohne eine Beschädigung auch gewichtsoptimierter Holme in Kauf zu nehmen, auf diese auch zum Anschließen einer Aufstehhilfe an ein Bettgestell eingesetzt werden.

Figur 8 zeigt schematisiert in einer Draufsicht eine weitere Möglichkeit einer Anbindung einer Aufstehhilfe mittels ihrer Säule an ein Bettgestell. Bei dem in Figur 8 gezeigten Anschlussmittel zum Anschließen der Säule an ein Rahmenteil eines Bettes handelt es sich um eine Säulenaufnahme 25, die mittels einer Beschlagplatte 26 an der nach außen weisende Seite eines Holms eines Bettgestells befestigt ist. Dieses kann mittels Schrauben oder auch durch einen Fügeprozess erfolgen. Die Säulenaufnahme 25 ist in Figur 8 in einer Draufsicht gezeigt. Bei der Säulenaufnahme 25 handelt es sich um ein Vierkantrohrstück mit einer Innenweite, in die die Säule einer Aufstehhilfe mit dem notwendigen Bewegungsspiel eingesetzt werden kann. Die Innenweite der Säulenaufnahme 25 ist an die Kantenlänge einer ebenfalls eine quadratische Querschnittsfläche aufweisenden Säule einer Aufstehhilfe angepasst. Von Besonderheit bei der Säulenaufnahme 25 ist, dass zum Fixieren der Säule innerhalb der Säulenaufnahme 25 eine Spannschraube 27 dient. Die Spannschraube 27 greift mit ihrem Gewindeschaft in eine mit einem komplementären Innengewinde ausgebildete Gewindehülse 28 ein. Die Gewindehülse 28 ist an einer Kante der Säulenaufnahme 25 angeordnet, wobei die Achse der Innengewindebohrung der Gewindehülse 28 in der Flucht der Winkelhalbierenden der an der Kante aneinandergrenzenden Wände der Säulenaufnahme verläuft. Dadurch wirkt der Fuß 29 der Spannschraube 27, der bei dem dargestellten Ausführungsbeispiel mit einer rechtwinkligen Auskerbung 30 ausgestattet ist, auf eine Kante einer in die Säulenaufnahme 25 eingesetzten Säule. Die in die Säulenaufnahme 25 eingesetzte Säule wird auf diese Weise durch die Spannschraube 27 gegen die Innenseite der Wände 31, 32 gepresst. Damit ist eine in die Säulenaufnahme 25 eingesetzte Säule einer Aufstehhilfe in den beiden Richtungen der Öffnung der Säulenaufnahme 25 fixiert.

Bei Verwendung eines solchen Anschlussmittels ist die Höhe der Aufstehhilfe ebenso einrichtbar wie bei der Aufstehhilfe 1.

Auftretende Querkräfte bei einer Benutzung der Aufstehhilfe werden über die Länge der Beschlagplatte 26 großflächig in den angrenzenden Holm 33 eingeleitet.

Die Erfindung ist anhand einer Aufstehhilfe beschrieben worden, die aus Blickrichtung einer die Aufstehhilfe nutzenden Person an die rechte Bettseite angeschlossen wird. Es versteht sich, dass eine solche Aufstehhilfe selbstverständlich an beliebige, insbesondere auch die andere Bettseite angeschlossen werden kann. In einem solchen Fall ist bei gleicher Liegerichtung der die Aufrichtehilfe nutzende Person diese spiegelsymmetrisch konzipiert bzw. zusammengesetzt.

Die Erfindung ist anhand von Ausführungsbeispielen beschrieben worden. Ohne den Umfang der geltenden Ansprüche zu verlassen, ergeben sich für einen Fachmann zahlreiche weitere Ausgestaltungsmöglichkeiten, die beanspruchte Erfindung umzusetzen.

### Bezugszeichenliste

| | | | |
|---|---|---|---|
| 1 | Aufstehhilfe | 30 | Auskerbung |
| 2 | Säule | 31 | Innenwand |
| 3 | Aufrichtestange | 32 | Innenwand |
| 4 | Gelenkglied | 33 | Holm |
| 5 | Unteres Säulenteil | L | Längsachse |
| 6 | Platte | | |
| 7 | Manschette | | |
| 8 | Holmaufnahme | | |
| 9 | Griffabschnitt | | |
| 10 | Schenkel | | |
| 11 | Schalter | | |
| 12 | Führungsnut | | |
| 13 | Bolzen | | |
| 14 | Rahmen | | |
| 15 | Bett | | |
| 16 | Liegefläche | | |
| 17 | Kopfende | | |
| 18 | Holm | | |
| 19 | Klemmeinfassung | | |
| 20 | Holmaufnahme | | |
| 21, 21.1 | Schenkel | | |
| 22 | Klemmplatte | | |
| 23, 23.1 | Spannschraube | | |
| 24 | Spannmutter | | |
| 25 | Säulenaufnahme | | |
| 26 | Beschlagplatte | | |
| 27 | Spannschraube | | |
| 28 | Gewindehülse | | |
| 29 | Fuß | | |

## Patentansprüche

1. Aufstehhilfe für eine in einem Bett befindliche Person, umfassend eine Säule (2, 2.1) mit Anschlussmitteln für das Anschließen derselben an ein Rahmenteil (14, 18, 33) eines Bettes (15) und eine sich in ihrer Benutzungsstellung quer zur Längserstreckung der Säule (2, 2.1) erstreckende, an das obere Ende der Säule (2, 2.1) angeschlossene und gegenüber dieser schwenkbare Aufrichtestange (3), wobei in die gelenkige Verbindung zwischen der Aufrichtestange (3) und der Säule (2, 2.1) ein die eine Schwenkrichtung der Aufrichtestange (3) blockierender und die entgegengesetzte Schwenkrichtung gestattender Sperrmechanismus eingeschaltet oder die gelenkige Verbindung durch einen solchen Sperrmechanismus gebildet ist, wobei der Sperrmechanismus lösbar oder zum Wechseln der Sperrrichtung umschaltbar ist, **dadurch gekennzeichnet, dass** die Aufrichtestange (3) asymmetrisch gewinkelt ist und der von der Anbindung der Aufrichtestange (3) an die Säule (2, 2.1) entferntere und längere Schenkel der gewinkelt ausgeführten Aufrichtestange (3) einen Griffabschnitt (9) zum Ergreifen durch einen Benutzer für eine Benutzung derselben bildet, der sich, wenn der andere, kürzere Schenkel (10) parallel zum Bettrand ausgerichtet ist, sich über die Liegefläche (16) erstreckt.

2. Aufstehhilfe nach Anspruch 1, **dadurch gekennzeichnet, dass** der Sperrmechanismus nach Art einer Sperrklinkenmechanik ausgeführt ist.

3. Aufstehhilfe nach einem der Ansprüche 1 oder 2, **dadurch gekennzeichnet, dass** der Griffabschnitt als Bügel ausgeführt ist.

4. Aufstehhilfe nach einem der Ansprüche 1 bis 3, **dadurch gekennzeichnet, dass** die Aufrichtestange (3) aus einer horizontalen oder im Wesentlichen horizontalen Benutzungsstellung, in welcher horizontalen Ebene die Aufrichtestange (3) verschwenkbar ist und der Sperrmechanismus wirkt, in eine aufgerichtete Nichtbenutzungsstellung schwenkbar ist.

5. Aufstehhilfe nach Anspruch 4, **dadurch gekennzeichnet, dass** zum Verstellen der Aufrichtestange (3) aus ihrer Benutzungsstellung in ihre Nichtbenutzungsstellung und umgekehrt der Griffabschnitt (9) um die Längsachse (L) des kürzeren Schenkels (10) der Aufrichtestange (3) verschwenkbar ist.

6. Aufstehhilfe nach Anspruch 5, **dadurch gekennzeichnet, dass** die gelenkige Verbindung zwischen der Aufrichtestange (3) und der Säule (2, 2.1) durch ein Verbindungsglied (4) realisiert ist, das einen Schwenkzapfen trägt, der in den kürzeren Schenkel (10) der Aufrichtestange (3) eingreift und die Aufrichtestange (3) um die Längsachse ihres kürzeren Schenkels (10) gegenüber dem Schwenkzapfen verschwenkbar ist, wobei ein in dem Schwenkzapfen gehaltener Bolzen (13) in eine in den Schenkel (10) eingebrachte Führungsnut zum Begrenzen des Schwenkbereiches vorgesehen ist.

7. Aufstehhilfe nach einem der Ansprüche 1 bis 6, **dadurch gekennzeichnet, dass** die Anschlussmittel zum Anschließen der Säule (2) an ein Rahmenteil (14) des Bettes (15) eine das Rahmenteil (14) umgreifende und mit dem Rahmenteil (14) verspannbare Manschette (7) umfassen.

8. Aufstehhilfe nach einem der Ansprüche 1 bis 6, **dadurch gekennzeichnet, dass** das Anschlussmittel zum Anschließen der Säule (2.1) an ein Rahmenteil (18) eines Bettes eine Klemmeinfassung (19) mit einer von der Säule (2.1) wegweisend offenen Holmaufnahme (20) umfasst, in welche Holmaufnahme (20) eine spannbare Klemmplatte (22) verstellbar angeordnet ist.

9. Aufstehhilfe nach Anspruch 8, **dadurch gekennzeichnet, dass** die Holmaufnahme (20) U-förmig ausgeführt ist, wobei die Säule (2.1) der Aufstehhilfe (1.1) an dem Rücken der Holmaufnahme (20) angeschlossen ist.

10. Aufstehhilfe nach einem der Ansprüche 1 bis 6, **dadurch gekennzeichnet, dass** die Anschlussmittel zum Anschließen der Säule an ein Rahmenteil des Bettes eine an die Außenseite des Rahmenteiles anbringbare Säulenaufnahme (25) mit einer mehreckigen Öffnung zur Aufnahme einer ebenfalls eckig ausgeführten Säule eine Aufstehhilfe umfasst, welche Säulenaufnahme (25) über eine Spanneinrichtung zum Ausüben einer gegen zumindest zwei Innenwände (31, 32) wirkenden Klemmkraft auf eine darin eingesetzte Säule einer Aufstehhilfe.

11. Bett ausgerüstet mit einer Aufstehhilfe, **dadurch gekennzeichnet, dass** die Aufstehhilfe (1, 1.1) mit den Merkmalen eines oder mehrerer der Ansprüche 1 bis 10 ausgeführt ist.

12. Bett nach Anspruch 11, **dadurch gekennzeichnet, dass** es sich bei dem Bett um ein Kranken- oder Pflegebett handelt.

## Claims

1. Means for aiding a person in bed to stand up, comprising a column (2, 2.1) with connection means for connecting it to a frame part (14, 18, 33) of a bed (15), and an upright rod (3), which in its position of use extends transverse to the longitudinal extension of the column (2, 2.1),is connected to the upper end of the column (2, 2.1), and can be pivoted in relation to it, wherein a blocking mechanism is formed in the jointed connection between the upright rod (3) and the column (2, 2.1), which blocks one pivoting direction of the upright rod (3) but allows for the opposed pivoting direction, or wherein the jointed connection is formed by such a blocking mechanism, wherein the blocking mechanism can be released or switched over for changing the blocking direction, **characterised in that** the upright rod (3) is angled asymmetrically, and the limb of the angled upright rod (3) further away from the connection of the upright rod (3) to the column (2, 2.1) forms a gripping section (9) to be gripped by a user for his use, which, when the other, shorter limb (10) is aligned parallel to the edge of the bed, extends over the lying surface (16).

2. Means for aiding standing up according to claim 1, **characterised in that** the blocking mechanism is configured in the manner of a pawl or ratchet mechanism.

3. Means for aiding standing up according to one of claims 1 or 2, **characterised in that** the gripping section is configured as a bar.

4. Means for aiding standing up according to any one of claims 1 to 3, **characterised in that** the upright rod (3) can be pivoted out of a horizontal or essentially horizontal position of use, in which horizontal plane the upright rod (3) can be pivoted and the blocking mechanism takes effect, and into a upright position non-use position.

5. Means for aiding standing up according to claim 4, **characterised in that** in order to move the upright rod (3) out of its position of use into its non-use position and vice-versa, the gripping section (9) can be pivoted about the longitudinal axis (L) of the shorter limb (10) of the upright rod (3).

6. Means for aiding standing up according to claim 5, **characterised in that** the jointed connection between the upright rod (3) and the column (2, 2.1) is provided by a connecting member (4) which carries a trunnion, which engages into the shorter limb (10) of the upright rod (3), and the upright rod (3) can be pivoted about the longitudinal axis of its shorter limb (10) opposite the trunnion, wherein a bolt (13) held in the trunnion is provided in a guide slot introduced into the limb (10) in order to limit the pivoting range.

7. Means for aiding standing up according to any one of claims 1 to 6, **characterised in that** the connection means for connecting the column (2) to a frame part (14) of the bed (15) comprises a sleeve (7) which engages around the frame part (14) and can be tensioned to the frame part (14).

8. Means for aiding standing up according to any one of claims 1 to 6, **characterised in that** the connection means for connecting the column (2.1) to a frame part (18) of a bed comprises a clamp fitting (19), with an open spar receiver (20) pointing away from the column (2.1), into which spar receiver (20) a tensionable clamping plate (22) is arranged in an adjustable manner.

9. Means for aiding standing up according to claim 8, **characterised in that** the spar receiver (20) is configured as U-shaped, wherein the column (2.1) of the means for aiding standing up (1.1) is connected to the back of the spar receiver (20).

10. Means for aiding standing up according to any one of claims 1 to 6, **characterised in that** the connection means for connecting the column to a frame part of the bed comprises a column receiver (25) which can be attached to the outer side of the frame, with a multi-cornered opening for receiving a likewise multi-cornered column of a means for aiding standing up, which column receiver (25), by means of a clamping device for exerting a clamping force taking effect against at least two inner walls (31, 32), can exert a clamping force onto a column of a means for aiding standing which is inserted into it.

11. Bed equipped with means for aiding standing up, **characterised in that** the means for aiding standing up (1, 1.1) is configured in accordance with the features of one or more of claims 1 to 10.

12. Bed according to claim 11, **characterised in that** the bed is a bed for persons who are unwell or who require care.

## Revendications

1. Aide pour se lever pour une personne se trouvant dans un lit, comprenant une colonne (2, 2.1) avec des moyens de raccordement, afin de raccorder celle-ci à une partie de cadre (14, 18, 33) d'un lit (15) et d'une barre de redressement (3) s'étendant, dans sa position d'utilisation, perpendiculairement à l'étendue longitudinale de la colonne (2, 2.1), raccordée à l'extrémité supérieure de la colonne (2, 2.1), et pivotable par rapport à cette dernière, la liaison articulée entre la barre de redressement (3) et la colonne (2, 2.1) intégrant un mécanisme de verrouillage qui bloque un sens de pivotement de la barre de redressement (3) et qui permet le sens de pivotement opposé, ou la liaison articulée étant formée par un tel mécanisme de verrouillage, lequel mécanisme de verrouillage étant amovible ou permutable pour changer le sens de verrouillage, **caractérisée en ce que** la barre de redressement (3) est coudée selon un angle asymétrique et que la tige de la barre de redressement (3) conformée coudée la plus longue et la plus éloignée de la fixation de la barre de redressement sur la colonne (2, 2.1) forme un tronçon de poignée (9) destiné à être pris en main par l'utilisateur lors de l'utilisation de celle-ci, qui s'étend, lorsque l'autre tige (10) plus courte est orientée parallèlement au bord du lit, sur la surface de couchage (16).

2. Aide pour se lever selon la revendication 1, **caractérisée en ce que** le mécanisme de verrouillage est conformé à la manière d'un mécanisme à cliquet.

3. Aide pour se lever selon l'une des revendications 1 ou 2, **caractérisée en ce que** le tronçon de poignée est conformé en étrier.

4. Aide pour se lever selon l'une des revendications 1 ou 3, **caractérisée en ce que** la barre de redressement (3) peut être pivotée à partir d'une position d'utilisation horizontale ou sensiblement horizontale, dans lequel plan horizontal la barre de redressement (3) peut pivoter et le mécanisme de blocage est activé, vers une position dressée de non-utilisation.

5. Aide pour se lever selon la revendication 4, **caractérisée en ce que,** pour faire passer la barre de redressement (3) de sa position d'utilisation dans sa position de non-utilisation et vice-versa, le tronçon de poignée (9) peut être pivoté autour de l'axe longitudinal (L) de la tige la plus courte (10) de la barre de redressement (3).

6. Aide pour se lever selon la revendication 5, **caractérisée en ce que** la liaison articulée entre la barre de redressement (3) et la colonne (2, 2.1) est réalisée au moyen d'un élément de liaison (4), qui supporte un pivot qui s'engage dans la tige la plus courte de la barre de redressement (3) et la barre de redressement (3) peut pivoter par rapport au pivot, autour de l'axe longitudinal de sa tige (10) la plus courte, un axe (13) maintenu dans le pivot étant prévu dans une rainure de guidage aménagée dans la tige (10) afin de limiter la plage de pivotement.

7. Aide pour se lever selon l'une des revendications 1 à 6, **caractérisée en ce que** les moyens de raccordement destinés à raccorder la colonne (2) à la partie de cadre (14) du lit (15) comportent un manchon (7) qui entoure la partie de cadre (14) et qui peut être fixé par serrage sur la partie de cadre (14).

8. Aide pour se lever selon l'une des revendications 1 à 6, **caractérisée en ce que** les moyens de raccordement destinés à raccorder la colonne (2) à la partie de cadre (18) d'un lit comportent une bague de serrage (19) avec un logement de montant (20) ouvert dans le sens opposé à la colonne (2.1), dans lequel logement de montant (20) est disposée, de manière ajustable, une plaque de serrage (22) qui peut être fixée par vissage.

9. Aide pour se lever selon la revendication 8, **caractérisée en ce que** le logement de montant (20) est conformé en U, la colonne (2.1) de l'aide pour se lever (1.1) étant raccordée au dos du logement de montant (20).

10. Aide pour se lever selon l'une des revendications 1 à 6, **caractérisée en ce que** les moyens de raccordement destinés à raccorder la colonne à une partie de cadre d'un lit comportent un support de colonne (25) qui peut être fixé à la face extérieure d'une partie de cadre, avec une ouverture polygonale prévue pour y loger une colonne d'une aide pour se lever également conformée de manière polygonale, lequel support de colonne (25) disposant d'un dispositif de serrage destiné à exercer une force de serrage agissant contre au moins deux parois intérieures (31, 32) sur la colonne d'une aide pour se lever qui y est engagée.

11. Lit équipé d'une telle aide pour se lever, **caractérisé en ce que** l'aide pour se lever (1, 1.1) est réalisée selon les caractéristiques énoncées dans une ou plusieurs des revendications 1 à 10.

12. Lit selon la revendication 11, **caractérisé en ce que** le lit est un lit d'hôpital ou un lit médicalisé.
